# EUROPÄISCHE PATENTSCHRIFT

(11) **EP 2 844 442 B1**
(45) Veröffentlichungstag und Bekanntmachung des Hinweises auf die Patenterteilung: **25.05.2016**
(21) Anmeldenummer: 13713138.9
(22) Anmeldetag: 25.03.2013
(51) Int. Cl.: B26F 1/40, B21D 37/14, B26F 1/12, B30B 15/04, B26F 1/44, B26F 1/02

(54) **VORRICHTUNG ZUM BEARBEITEN VON BLATT- ODER BOGENFÖRMIGEN GÜTERN**
MACHINE FOR PROCESSING MATERIAL IN THE FORM OF WEB OR SHEET
MACHINE POUR LA FABRICATION A PARTIR DE MATÉRIAUX EN FORME DE BANDE OU FEUILLE

(30) Priorität: 02.05.2012 DE 102012207241
(43) Veröffentlichungstag der Anmeldung: 11.03.2015
(73) Patentinhaber: bielomatik Leuze GmbH + Co. KG, 72639 Neuffen (DE)
(72) Erfinder: KLEIN, Hansjörg, 73773 Aichwald (DE); GRIESINGER, Martin, 72555 Metzingen (DE); KNEULE, Mario, 72636 Frickenhausen (DE)
(74) Vertreter: Greif, Thomas
(86) Internationale Anmeldenummer: PCT/EP2013/056251
(87) Internationale Veröffentlichungsnummer: WO 2013/164141

(56) Entgegenhaltungen:
- EP-A1- 1 375 093
- EP-A2- 1 138 413
- EP-A2- 1 281 488
- FR-A1- 2 912 073

## Beschreibung

Die Erfindung betrifft eine Vorrichtung zum Bearbeiten von blatt- oder bogenförmigen Gütern mit einem Maschinenrahmen, in dem Stanz- und / oder Schneidwerkzeuge gelagert sind, die zum Schneiden einen vertikalen Hub ausführen, siehe z.B EP 1 138 413 A2 in der diewerkzeuge als Kassetten auf gekannt sind.

Zur Herstellung von Schreibblöcken, Schreibheften oder anderen aus gebundenen Blättern gebildeten Gütern sind Anlagen bekannt, die Vorrichtungen mit Stanz- und / oder Schneidwerkzeugen enthalten, die zum Schneiden einen vertikalen Hub ausführen. So enthalten automatische Herstellungsanlagen für spiral- oder drahtkammgebundene Blöcke Vorrichtungen, in denen durch Stanzen Lochreihen für das spätere Binden eingebracht und zugleich durch Längsschneiden mittels Auf- und abbewegbarer Messer Teillagen hergestellt werden.

Bei einem beispielsweise durch einen Formatwechsel bedingten Wechsel der Werkzeuge ist es bei den bekannten Vorrichtungen aufwendig erforderlich, die Werkzeuge innerhalb des feststehenden Maschinenrahmens zu wechseln oder umzustellen.

Der Erfindung liegt daher die Aufgabe zugrunde, eine Vorrichtung der gattungsgemäßen Art so zu verbessern, dass die für das Umstellen oder einen Wechsel der Stanz- oder Schneidwerkzeuge erforderliche Rüstzeit erheblich verkürzt wird.

Diese Aufgabe wird nach der Erfindung dadurch gelöst, dass der Maschinenrahmen der Vorrichtung zweiteilig aus einem unteren ortsfesten Gestell und einem auf dem Gestell horizontal quer verfahrbar gelagerten, kassettenartigen Gehäuse besteht, wobei die Werkzeugaufnahmen vertikal bewegbar in dem kassettenartigen Gehäuse gelagert sind.

Durch diese Konstruktion lässt sich das Gehäuse quer neben das ortsfeste Gestell in einen gut zugänglichen Bereich bewegen, um das Umrüsten durchzuführen. Anschließend wird das Gehäuse einfach und schnell wieder in seine Arbeitsposition auf dem ortsfesten Gestell zurück bewegt.

Bevorzugt sind in dem kassettenartigen Gehäuse auch die Förderelemente für die blatt- oder bogenförmigen Güter gelagert, insbesondere die Transportbänder, auf denen die Güter liegend transportiert werden.

Vorteilhaft ist es, wenn alle Antriebe und Absaugaggregate in dem ortsfesten Gestell gelagert sind.

Bevorzugt besteht das verfahrbare Gehäuse aus zwei ineinander angeordneten Kassetten, wobei die äußere Kassette horizontal verfahrbar auf dem ortsfesten Gestell gelagert und die innere Kassette vertikal bewegbar in der äußeren Kassette gelagert ist, um den Schneidhub ausführen zu können. Die innere Kassette enthält daher auch die Werkzeugaufnahmen.

Um das Gehäuse mit den Werkzeugaufnahmen zumindest in einen frei zugänglichen Bereich bewegen zu können, sind nach einer Ausführungsform der Erfindung neben dem festen Gestell sich quer zur Förderstrecke der Güter erstreckende Schienen horizontal verlaufend ortsfest angeordnet. Die Schienen fluchten mit der Oberkante des ortsfesten Gestells, so dass das Gehäuse neben das Gestell auf die Schienen bewegbar ist.

Einen kompletten Wechsel des Gehäuses ermöglicht ein verfahrbarer Wagen, der an das ortsfeste Gestell ankuppelbar ist. Der Wagen enthält Schienen auf Höhe der Oberkante des Gestells, auf die das Gehäuse für einen Wechsel bewegbar ist. So können zwei oder mehr verschieden gerüstete Gehäuse wechselweise in ihre Arbeitsposition gebracht werden. Das Umrüsten eines Gehäuses kann dann während des laufenden Betriebs unter Verwendung eines anderen Gehäuses erfolgen.

Vorteilhafterweise ist das verfahrbare Gehäuse in seiner Arbeitsposition auf dem Gestell werkzeuglos an dieses ankuppelbar. Dabei kuppeln auch die Antriebe werkzeuglos an.

Nachfolgend wird die Erfindung anhand zweier bevorzugter Ausführungsbeispiele näher erläutert.
- Figur 1: zeigt in Schrägansicht die wesentlichen Teile einer Vorrichtung, die es ermöglicht, das Gehäuse mit den Werkzeugaufnahmen neben das Gestell zu bewegen.
- Figur 2: zeigt eine andere Ausführungsform mit einem verfahrbaren Wagen, der zum Wechseln ein Gehäuse aufnimmt.

Die in den Figuren ausschnittsweise dargestellte Vorrichtung ist Teil einer Anlage, in der ausgehend von Papierrollen mit Drahtkämmen oder Spiralen gebundene Bücher hergestellt werden. Sie dient dazu, durch Längsschneiden aus einzelnen Blättern bestehende Teillagen herzustellen, die anschließend durch Stanzen mit einer Reihe von Löchern versehen werden, durch die zum Binden Spiralen oder Drahtkämme geführt werden können.

Bei beiden Ausführungsformen enthält die Vorrichtung einen Maschinenrahmen, der zweiteilig aus einem unteren ortsfesten Gestell 1 und einem auf dem Gestell 1 horizontal quer verfahrbar gelagerten kassettenartigen Gehäuse 2 besteht. In dem Gehäuse 2 sind die Werkzeugaufnahmen 3 vertikal bewegbar gelagert. An den Aufnahmen 3 sind Stanz- und / oder Schneidwerkzeuge 4 auswechselbar befestigt, die zum Schneiden oder Stanzen einen vertikalen Arbeitshub ausführen. Um auf verschiedene Blatt- oder Bogenformate eingestellt werden zu können, sind die Werkzeugaufnahmen 3 zusätzlich quer verstellbar im Gehäuse 2 gelagert. Ebenfalls im Gehäuse 2 gelagert sind die Förderelemente für die blatt- oder bogenförmigen Güter. Bevorzugt sind die Förderelemente Transportbänder, auf denen die Güter liegend transportiert werden.

In dem unteren ortsfesten Gestell 1 sind alle Antriebe und Absaugaggregate der Vorrichtung gelagert. Diese sind, ebenso wie die Förderelemente, nicht in den Figuren dargestellt.

Vorteilhafterweise besteht das verfahrbar gelagerte Gehäuse 2 aus zwei ineinander angeordneten Kassetten 5, 6, wobei die äußere Kassette 5 horizontal verfahrbar ist. Die innere Kassette 6 ist in der äußeren Kassette 5 vertikal bewegbar gelagert und enthält die Werkzeugaufnahmen 3 mit den daran befestigten Werkzeugen 4. Die vertikale Bewegbarkeit der inneren Kassette 6 innerhalb der äußeren Kassette 5 ermöglicht es, den für das Schneiden und Stanzen erforderlichen vertikalen Arbeitshub auszuführen.

In Figur 1 und 2 sind verschiedene Ausführungsformen dargestellt, bei denen das Gehäuse 2 zum Umrüsten seitlich neben das Gestell 1 bewegt wird. Bei der Rückbewegung des Gehäuses 2 in seiner Arbeitsposition auf dem Gestell 1 wird es werkzeuglos an dieses angekuppelt. Dabei kuppeln auch die im Gestell 1 gelagerten Antriebe an die anzutreibenden Elemente, insbesondere die Werkzeuge 4 und die Förderelemente, werkzeuglos an.

Bei der Ausführungsform nach Figur 1 sind seitlich neben den Schienen 7, von denen die Oberkante des Gestells 1 gebildet wird, zwei weitere Schienen 8 angeordnet. Die Schienen 8 verlaufen horizontal quer zur Förderstrecke der Güter fluchtend mit den Schienen 7 an der Oberkante des Gestells 1. Sie sind an einem Ende am Gestell 1, an ihrem anderen Ende an mit Abstand vom Gestell 1 angeordneten Ständern 9 befestigt. Das Gehäuse 2 lässt sich so auf den Schienen 7, 8 von seiner Arbeitsposition auf dem Gestell 1 quer in eine Position neben dem Gestell 1 verfahren, in der seine innere Kassette 6 mit den darin befindlichen Werkzeugaufnahmen 3 und Werkzeugen 4 für ein Umrüsten gut zugänglich ist.

Figur 2 zeigt eine vorteilhafte Ausführungsform, bei der zur weiteren Verkürzung der Umrüstzeit Wechselgehäuse 2 verwendet werden können. Die Vorrichtung enthält einen Wagen 10 mit Rädern 11, der auf Höhe der Oberkante des Gestells 1 zwei Schienen 12 trägt, die fluchtend an die Schienen 7 des Gestells 1 angeschlossen werden können. Das Gehäuse 2 mit den Kassetten 5, 6 kann so von den Schienen 7 auf die Schienen 12 des Wagens bewegt und somit frei vom Gestell 1 wegbewegt werden. Mit demselben oder einem anderen Wagen 10 kann anschließend ein umgerüstetes zweites Gehäuse 2 sehr schnell in seiner Arbeitsposition auf dem Gestell 1 bewegt werden. So ist das Umrüsten eines Gehäuses 2 während des laufenden Betriebs mit einem anderen Gehäuse 2 möglich.

## Patentansprüche

1. Vorrichtung zum Bearbeiten von blatt- oder bogenförmigen Gütern mit einem Maschinenrahmen, in dem Stanz- und / oder Schneidwerkzeuge (4) gelagert sind, die zum Schneiden einen vertikalen Hub ausführen,
**dadurch gekennzeichnet, dass** der Maschinenrahmen zweiteilig aus einem unteren ortsfesten Gestell (1) und einem auf dem Gestell (1) horizontal quer verfahrbar gelagerten, kassettenartigen Gehäuse (2) besteht, wobei die Werkzeugaufnahmen (3) vertikal bewegbar in dem kassettenartigen Gehäuse gelagert sind.

2. Vorrichtung nach Anspruch 1, **dadurch gekennzeichnet, dass** in dem kassettenartigen Gehäuse (2) auch die Förderelemente, insbesondere die Transportbänder, für die blatt- oder bogenförmigen Güter gelagert sind.

3. Vorrichtung nach Anspruch 1 oder 2, **dadurch gekennzeichnet, dass** alle Antriebe und Absaugaggregate in dem ortsfesten Gestell (1) gelagert sind.

4. Vorrichtung nach einem der Ansprüche 1 bis 3, **dadurch gekennzeichnet, dass** das Gehäuse (2) aus zwei ineinander angeordneten Kassetten (5, 6) besteht, wobei die äußere Kassette horizontal verfahrbar gelagert und die innere Kassette (6) vertikal bewegbar in der äußeren Kassette (5) gelagert ist und die Werkzeugaufnahmen (3) enthält.

5. Vorrichtung nach einem der Ansprüche 1 bis 4, **dadurch gekennzeichnet, dass** neben dem festen Gestell (1) sich quer zur Förderstrecke der Güter erstreckende Schienen (8) horizontal verlaufend ortsfest angeordnet sind, die mit der Oberkante des Gestells (1) fluchten und auf denen das Gehäuse (2) neben das Gestell (1) bewegbar ist.

6. Vorrichtung nach einem der Ansprüche 1 bis 4, **kennzeichnet durch** einen verfahrbaren Wagen (10), der an das Gestell (1) ankuppelbar ist und der Schienen (12) auf Höhe der Oberkante des Gestells (1) aufweist auf die das Gehäuse (2) für einen Wechsel bewegbar ist.

7. Vorrichtung nach einem der Ansprüche 1 bis 6, **dadurch gekennzeichnet, dass** das verfahrbare Gehäuse (2) in seiner Arbeitsposition auf dem Gestell (1) werkzeuglos an dieses ankuppelbar ist.

## Claims

1. Device for processing leaf-shaped or sheet-shaped goods having a machine frame, in which punching and/or cutting tools (4) are mounted which perform a vertical stroke for cutting purposes, **characterized in that** the machine frame consists of two pieces, a lower stationary frame (1) and a cassette-like housing (2) which is mounted on the frame (1) such that it can be moved transversely in a horizontal manner, the tool holders (3) being mounted vertically movably in the cassette-like housing.

2. Device according to Claim 1, **characterized in that** the conveying elements, in particular the transport belts, for the leaf-shaped or sheet-shaped goods are also mounted in the cassette-like housing (2).

3. Device according to Claim 1 or 2, **characterized in that** all the drives and suction assemblies are mounted in the stationary frame (1).

4. Device according to one of Claims 1 to 3, **characterized in that** the housing (2) consists of two cassettes (5, 6) which are arranged inside one another, the outer cassette being mounted such that it can be moved horizontally and the inner cassette (6) being mounted in the outer cassette (5) such that it can be moved vertically and containing the tool holders (3).

5. Device according to one of Claims 1 to 4, **characterized in that** rails (8) which extend transversely with respect to the conveying section of the goods are arranged in a stationary manner next to the fixed frame (1) so as to run horizontally, which rails (8) are aligned with the upper edge of the frame (1) and on which rails (8) the housing (2) can be moved next to the frame (1).

6. Device according to one of Claims 1 to 4, **characterized by** a movable carriage (10) which can be coupled to the frame (1) and which has rails (12) at the level of the upper edge of the frame (1), onto which rails (12) the housing (2) can be moved for changing purposes.

7. Device according to one of Claims 1 to 6, **characterized in that**, in its working position on the frame (1), the movable housing (2) can be coupled to said frame (1) without tools.

## Revendications

1. Dispositif pour la fabrication de produits en forme d'arc ou de feuille avec un châssis de machine dans lequel des outils de poinçonnage et/ou de coupe (4) sont disposés, ces outils servant à découper un moyeu vertical, **caractérisé en ce que** le châssis de machine réalisé en deux parties se compose d'un châssis (1) inférieur fixe sur place et d'un carter (2) de type cassette disposé de façon à pouvoir être déplacé transversalement de façon horizontale sur le châssis (1), les logements d'outil (3) pouvant être déplacés verticalement dans le carter de type cassette.

2. Dispositif selon la revendication 1, **caractérisé en ce que** les éléments de transport, notamment les tapis de transport prévus pour les produits en forme d'arc ou de feuille sont également disposés dans le carter de type cassette (2).

3. Dispositif selon la revendication 1 ou 2, **caractérisé en ce que** tous les entraînements et les groupes d'aspiration sont disposés dans le châssis (1) fixe sur place.

4. Dispositif selon l'une quelconque des revendications 1 à 3, **caractérisé en ce que** le carter (2) se compose de deux cassettes (5, 6) disposées l'une dans l'autre, la cassette extérieure étant disposée de façon à pouvoir être déplacée dans le plan horizontal et la cassette intérieure (6) étant disposée de façon à pouvoir être déplacée dans le plan vertical dans la cassette extérieure (5) et contient les logements d'outil (3).

5. Dispositif selon l'une quelconque des revendications 1 à 4, **caractérisé en ce qu'**outre le châssis fixe (1), des rails (8) s'étendant transversalement au tronçon de transport des produits sont disposés fixement sur place de façon à s'étendre dans le plan horizontal, lesdits rails étant alignés avec le bord supérieur du châssis (1) et le carter (2) pouvant être déplacé en sus du châssis (1) sur ces rails.

6. Dispositif selon l'une quelconque des revendications 1 à 4, **caractérisé par** la présence d'un chariot mobile (10) pouvant être couplé au châssis (1) et comportant des rails (12) à hauteur du bord supérieur du châssis (1) sur lesquels le carter (2) peut être déplacé pour effectuer un mouvement de va-et-vient.

7. Dispositif selon l'une quelconque des revendications 1 à 6, **caractérisé en ce que** le carter mobile (2) peut être couplé sans outil au châssis dans sa position de travail prévue sur ledit châssis (1).
